# EUROPÄISCHE PATENTSCHRIFT

(11) **EP 2 956 652 B1**
(45) Veröffentlichungstag und Bekanntmachung des Hinweises auf die Patenterteilung: **03.05.2017**
(21) Anmeldenummer: 13811388.1
(22) Anmeldetag: 17.12.2013
(51) Int. Cl.: F02D 41/30, F02D 41/14

(54) **VERFAHREN ZUM BETREIBEN EINER BRENNKRAFTMASCHINE**
METHOD FOR CONTROLLING AN INTERNAL COMBUSTION ENGINE
PROCÉDÉ DE CONTRÔLER D'UN MOTEUR À COMBUSTION INTERNE

(30) Priorität: 20.12.2012 DE 102012025019
(43) Veröffentlichungstag der Anmeldung: 23.12.2015
(73) Patentinhaber: MTU Friedrichshafen GmbH, 88045 Friedrichshafen (DE)
(72) Erfinder: DÖLKER, Armin, 88048 Friedrichshafen (DE); BALDAUF, Johannes, 88239 Wangen (DE)
(86) Internationale Anmeldenummer: PCT/EP2013/003819
(87) Internationale Veröffentlichungsnummer: WO 2014/095046

(56) Entgegenhaltungen:
- DE-A1-102008 001 128
- GB-A- 2 490 933

## Beschreibung

Die Erfindung betrifft ein Verfahren zum Betreiben einer Brennkraftmaschine, bei dem ein Sollmoment aus einer den Leistungswunsch repräsentierenden Eingangsgröße berechnet wird, wobei das Sollmoment durch eine ladedruckabhängige Begrenzung begrenzt wird.

Bei der momentenorientierten Regelung einer Brennkraftmaschine wird von der Regelung ein Sollmoment ermittelt und die Brennkraftmaschine entsprechend angesteuert, um dieses Sollmoment einzustellen. Das Sollmoment ist dabei Stellgröße des Drehzahlreglers.

Aus der Druckschrift DE 10 2004 011 599 B4 ist ein Verfahren zur momentenorientierten Steuerung einer Brennkraftmaschine bekannt. Dieses Verfahren ist auch bei einer Brennkraftmaschine mit mehreren Abgasturboladern anwendbar. Bei diesem wird ein Sollmoment aus einer den Leistungswunsch repräsentierenden Eingangsgröße berechnet und das Sollmoment durch ein luftmassenabhängiges Maximalmoment begrenzt.

Nachteil dieses Verfahrens ist, dass beim Lastschalten sowie beim Hochlauf des Motors ein instabiles Verhalten auftreten kann, und zwar immer dann, wenn das Sollmoment durch die LDA-Kurve (LDA: ladedruckabhängig), d. h. in Abhängigkeit des Ladeluftdrucks und der Ladelufttemperatur, begrenzt wird.

Die Kraftstoffmasse wird in Abhängigkeit des Luftmassenverhältnisses korrigiert. Hierbei wird jeweils eine zweidimensionale Gewichtungskurve mit dem Sollmoment als Eingangsgröße verwendet. Hat die Gewichtungskurve einen sehr steilen Übergang, bspw. vom Wert 0 auf den Wert 1 bei ansteigendem Sollmoment, und umfasst das zugehörige Korrektur-Kennfeld Werte, die größer als 1 sind, so ergibt sich bei steigendem Sollmoment im Übergangsbereich der Gewichtungskurve ein positiver Kraftstoffmassen-Korrekturwert, d. h. die Soll-Kraftstoffmasse wird angehoben.

Eine größere Kraftstoffmasse führt zur Berechnung eines kleineren Wirkungsgrads. Ein kleinerer Wirkungsgrad führt wiederum zur Berechnung eines kleineren LDA-Begrenzungsmoments. Wird das Sollmoment beim Lastschalten bzw. beim Hochlauf durch die LDA-Funktion begrenzt, so ergibt sich ein kleiner werdendes Sollmoment. Da das Sollmoment die Eingangsgröße der Gewichtungskurve darstellt, sinkt dadurch der Korrekturwert der Kraftstoffmasse und damit auch die Soll-Kraftstoffmasse.

Dies führt zur Berechnung eines größeren Wirkungsgrads, wodurch das LDA-Begrenzungsmoment angehoben wird. Wird das Sollmoment weiterhin von der LDA-Funktion begrenzt, so ergibt sich ein größeres Sollmoment. Dadurch steigt wiederum der Korrekturwert der Kraftstoffmasse und folglich die Soll-Kraftstoffmasse usw. Dies führt insgesamt zu einem oszillierenden Sollmoment und damit zu einem instabilen Drehzahlregelkreis.

Aus der DE 10 2008 001 128 A1 ist ebenfalls eine momentenorientierte Regelung einer Brennkraftmaschine mit Drehmomentenbegrenzung bekannt. Unterschieden wird hierbei in ein stationäres und ein dynamisches Maximalmoment, wobei das stationäre Maximalmoment immer gleich oder größer als das dynamische Maximalmoment gesetzt wird. Das stationäre Maximalmoment wiederum wird unter anderem in Abhängigkeit der Einspritzmenge berechnet.

Vor diesem Hintergrund werden ein Verfahren nach Anspruch 1 und eine Anordnung mit den Merkmalen des Anspruchs 7 vorgestellt. Ausführungen ergeben sich aus den abhängigen Ansprüchen und der Beschreibung.

Bei dem Verfahren wird ein Sollmoment aus einer den Leistungswunsch repräsentierenden Eingangsgröße, z. B. einer Fahrpedalstellung oder einer Solldrehzahl, berechnet, wobei das Sollmoment durch eine ladedruckabhängige Begrenzung begrenzt wird, wobei eine Korrektur der Kraftstoffmasse von der Berechnung der ladedruckabhängigen Begrenzung dynamisch entkoppelt wird.

Zur dynamischen Entkopplung kann ein Verzögerungsglied verwendet werden. Dies kann bspw. ein Filter sein. Eine dynamische Entkoppelung wird auch erreicht, wenn für die Gewichtungskurve ein flacher oder waagrechter Kurvenverlauf gewählt wird.

In einer weiteren Ausführung ist vorgesehen, dass anstelle eines Sollmoments ein Drehzahlregler-I-Anteil als Eingangsgröße einer Gewichtungskurve verwendet wird.

Eine Korrektur der Kraftstoffmasse kann von der Berechnung der ladedruckabhängigen Begrenzung auch dynamisch entkoppelt werden, indem eine Berechnung eines Wirkungsgrads von der Berechnung des LDA-Begrenzungsmoments dynamisch entkoppelt wird.

Es wird weiterhin eine Anordnung zur Durchführung des beschriebenen Verfahrens vorgestellt.

Bei dem Verfahren ist somit vorgesehen, dass eine Korrektur der Kraftstoffmasse von der Berechnung der ladedruckabhängigen Begrenzung entkoppelt wird.

Eine Stabilisierung des Drehzahlregelkreises wird erfindungsgemäß erreicht, indem die Berechnung des Wirkungsgrads von der Berechnung des LDA-Begrenzungsmoments dynamisch entkoppelt wird. Hierzu kann der Wirkungsgrad z. B. mit Hilfe eines PT₁-Filters gefiltert werden. Die Zeitkonstante dieses Filters kann durch einen Parameter eingestellt werden.

Das vorgestellte Verfahren hat, zumindest in einigen der Ausführungen, erhebliche Vorteile. Durch die dynamische Entkopplung der Kraftstoffmassenkorrektur von der Berechnung der ladedruckabhängigen Begrenzung des Sollmoments, der sogenannten LDA-Begrenzung, wird ein stabiler Einsatz der LDA-Begrenzung ermöglicht. Somit werden Instabilitäten verhindert.

Weitere Vorteile und Ausgestaltungen der Erfindung ergeben sich aus der Beschreibung und den beiliegenden Zeichnungen.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.
- Figur 1: zeigt in einem Graphen ein instabiles Verhalten einer Brennkraftmaschine.
- Figur 2: zeigt die Berechnung der LDA-Begrenzung.
- Figur 3: zeigt die Berechnung der Normkraftstoffmasse.
- Figur 4: zeigt die Berechnung der korrigierten Normkraftstoffmasse.
- Figur 5: zeigt eine Korrektur der Kraftstoffmasse in Abhängigkeit des Luftmassenverhältnisses.
- Figur 6: zeigt eine weitere Korrektur der Kraftstoffmasse in Abhängigkeit des Luftmassenverhältnisses.
- Figur 7: zeigt eine weitere Berechnung der LDA-Begrenzung.
- Figur 8: zeigt die Berechnung des Luftmassenverhältnisses.
- Figur 9: zeigt in einem Flussdiagramm die Berechnung des LDA-Sollmoments.
- Figur 10: zeigt Werte für die zweidimensionale Gewichtungskurve.
- Figur 11: zeigt Werte für das dreidimensionale Kennfeld der luftmassenabhängigen Kraftstoffmassen-Korrektur.

Die Erfindung ist anhand von Ausführungsformen in den Zeichnungen schematisch dargestellt und wird nachfolgend unter Bezugnahme auf die Zeichnungen ausführlich beschrieben.

Figur 1 verdeutlicht in einem Graphen Instabilitäten beim Lastschalten. Eine erste Kurve 20 zeigt den Verlauf der Einspritz-Sollmenge, eine zweite Kurve 22 den Verlauf der Solldrehzahl, eine dritte Kurve 24 die LDA-Begrenzung, eine vierte Kurve 26 den Verlauf der Motor-Istdrehzahl, eine fünfte Kurve 28 den Verlauf des Maximalmoments bzw. Sollmoments, eine sechste Kurve 30 den vom Luftmassenverhältnis abhängigen Kraftstoffmassen-Korrekturwert und eine siebte Kurve 34 den von der Spritzbeginn-Korrektur abhängigen Kraftstoffmassen-Korrekturwert.

Figur 1 zeigt somit das instabile Verhalten einer Brennkraftmaschine beim Lastschalten. Die Instabilität tritt hierbei genau dann auf, wenn das Sollmoment mit der ladedruckabhängigen Begrenzung, nämlich der LDA-Kurve, identisch wird. In der Folge treten heftige Schwingungen des Sollmoments, des maximalen Sollmoments und der LDA-Begrenzung auf. Diese Größen sind dabei identisch, da das Sollmoment durch die LDA-Kurve und damit das maximale Sollmoment begrenzt wird. Da das Sollmoment schwingt, kommt es zu starken Schwingungen der Einspritzsollmenge.

Figur 1 zeigt, dass vor allem auch der vom Luftmassenverhältnis abhängige Kraftstoffmassen-Korrekturwert starke Schwingungen aufweist.

Figur 2 zeigt die Berechnung der LDA-Begrenzung. Aus der Ladelufttemperatur 50, dem Zylindervolumen 52 und dem Ladeluftdruck 54 wird die aktuelle Luftmasse 56 berechnet. Aus dieser Luftmasse 56 und der Motor-Istdrehzahl 58 wird die LDA-Kraftstoffmasse 60 über ein LDA-Kennfeld 62 berechnet.

Die LDA-Kraftstoffmasse 60 wird durch Multiplikation mit dem Wirkungsgrad 64 in das LDA-Moment 66 umgerechnet. Der Wirkungsgrad 64 wird hierbei als Quotient von Sollmoment 68 und korrigierter Norm-Kraftstoffmasse 70 berechnet.

Figuren 3 und 4 zeigen, wie die korrigierte Norm-Kraftstoffmasse berechnet wird.

Das Sollmoment 100 als Ausgangsgröße des Drehzahlreglers oder resultierend aus der Fahrpedalstellung wird hierbei zunächst mit dem Reibmoment 102 addiert. Das Reibmoment stellt die mit der Zylinderzahl multiplizierte Ausgangsgröße eines dreidimensionalen Kennfelds dar. Die Eingangsgrößen dieses Kennfelds sind die Motor-Istdrehzahl und eine virtuelle Temperatur. Diese virtuelle Temperatur wird aus zwei Temperaturen, z. B. der Kühlwasser- und der Öltemperatur berechnet. Ausgangsgröße des Kennfelds ist das auf einen Zylinder bezogene Reibmoment des Motors. Als Summe von Sollmoment 100 und Reibmoment 102 ergibt sich das korrigierte Sollmoment 104. Aus diesem korrigierten Sollmoment und der Motor-Istdrehzahl 106 wird über das Wirkungsgrad-Kennfeld 108 die normierte Kraftstoffmasse 110 bestimmt. Dabei kann bei aktivierter Zylinderabschaltung oder veränderter Motorabstimmung ein separates Wirkungsgrad-Kennfeld verwendet werden.

Die normierte Kraftstoffmasse 110 wird anschließend in Abhängigkeit des Luftmassenverhältnisses 114 korrigiert. Weitere Korrekturen, z. B. in Abhängigkeit einer Spritzbeginn-Korrektur 116, der Umgebungsluft-Temperatur 118 und der Kraftstoff-Temperatur 120 führen schließlich zur korrigierten Norm-Kraftstoffmasse 124, die bei der Berechnung der LDA-Begrenzung zur Ermittlung des Wirkungsgrads verwendet wird.

Die Berechnung der korrigierten Norm-Kraftstoffmasse 124 wird in der Druckschrift US 7,203,589 B2 beschrieben.

Figur 5 zeigt, wie die normierte Kraftstoffmasse in Abhängigkeit des Luftmassenverhältnisses korrigiert wird: Vom dimensionslosen Ausgangswert 200 eines vorgebbaren Kennfeldes 202 mit den Eingangsgrößen Luftmassenverhältnis 204 und Motor-Istdrehzahl 206 wird der Wert 1 subtrahiert. Das Ergebnis wird mit dem Ausgangswert 208 einer vorgebbaren zweidimensionalen Kurve 210 multipliziert. Diese Gewichtungskurve 210 hat das Sollmoment 212 als Eingangsgröße. Das Ergebnis 214 der Multiplikation wird anschließend mit dem Wert 1 addiert. Die sich ergebende Summe 216 stellt schließlich den multiplikativen Korrekturfaktor der normierten Kraftstoffmasse dar, der mit der Norm-Kraftstoffmasse 218 multipliziert wird.

Figur 6 zeigt die Korrektur der Kraftstoffmasse in Abhängigkeit des Luftmassenverhältnisses gemäß einer Ausführung des vorgestellten Verfahrens.

Figur 7 zeigt die Ladeluftdruck-Begrenzung LDA gemäß einer Ausführung des dargestellten Verfahrens.

Figur 8 stellt die Berechnung des Luftmassenverhältnisses dar:
Aus der Ladelufttemperatur 400, dem Ladeluftdruck 402 und dem Zylindervolumen 404 wird die aktuelle Luftmasse 406 berechnet. Die Norm-Luftmasse 408 wird aus einem dreidimensionalen Kennfeld 410 berechnet, das von der Motor-Istdrehzahl 412, dem Sollmoment 414 und dem Laderschaltzustand 416 abhängt. Das Luftmassenverhältnis 420 wird als Quotient von aktueller Luftmasse 406 und Norm-Luftmasse 408 berechnet.

Die Berechnung des Luftmassenverhältnisses ist in der Druckschrift US 7,536,995 B2 beschrieben.

Im Falle eines Luftmangels ist dieser dimensionslose Quotient kleiner als eins. Liegt ein Luftüberschuss vor, so ist dieser Quotient größer als eins.

Die in Figur 1 dargestellten Instabilitäten sind folgendermaßen am Beispiel der vom Luftmassenverhältnis abhängigen Korrektur der Kraftstoffmasse zu erklären:
In den Figuren 10 und 11 sind beispielhaft Werte für die zweidimensionale Gewichtungskurve und das dreidimensionale Kennfeld der Kraftstoffmassen-Korrektur in Abhängigkeit des Luftmassenverhältnisses dargestellt:
   Ist das Sollmoment kleiner als 14000 Nm, so ist der Gewichtungsfaktor identisch Null, so dass die Kraftstoffmasse nicht korrigiert wird.

Ist das Sollmoment größer als 16000 Nm, so ist der Gewichtungsfaktor identisch eins. Ob die Kraftstoffmasse korrigiert wird, hängt in diesem Fall vom vorgebbaren dreidimensionalen, in Figur 11 dargestellten Kennfeld ab. Ist das Luftmassenverhältnis größer als 1.0, sind alle Kennfeldwerte identisch 1.0, d. h. die Kraftstoffmasse wird nicht korrigiert. In allen anderen Fällen sind die Kennfeldwerte größer als 1.0, so dass die Kraftstoffmasse korrigiert, d. h. multiplikativ vergrößert wird. Sinkt das Luftmassenverhältnis, bspw. aufgrund einer Lastaufschaltung, auf den Wert 0,65 und die Motor-Istdrehzahl gleichzeitig auf 1400 l/min, so wird die Kraftstoffmasse um 14 % nach oben korrigiert.

Ist das Sollmoment größer als 14000 Nm und kleiner als 16000 Nm, so ändert sich der Gewichtungsfaktor vom Wert 0 auf den Wert 1. In diesem Übergangsbereich beginnt die vom Luftmassenverhältnis abhängige Korrektur der Kraftstoffmasse zu wirken, und zwar umso stärker, je größer das Sollmoment ist. Sinkt die Motor-Istdrehzahl infolge einer Lastaufschaltung, so erhöht der Drehzahlregler das Sollmoment. Wird dieses größer als 14000 Nm, so wird die Kraftstoffmasse nach oben korrigiert, da gleichzeitig das Luftmassenverhältnis sinkt. Eine höhere Kraftstoffmasse bewirkt entsprechend Figur 2 einen kleineren Wirkungsgrad und damit eine Absenkung des LDA-Moments. Wird das Sollmoment durch das LDA-Moment begrenzt, so sinkt mit dem LDA-Moment auch das Sollmoment. Dies wiederum führt dazu, dass die luftmassenabhängige Korrektur der Kraftstoffmasse verringert wird. Dadurch steigt der Wirkungsgrad und das LDA-Moment wird angehoben. Da das Sollmoment durch das LDA-Moment begrenzt wird, wird auch das Sollmoment angehoben. Damit wird die luftmassenabhängige Korrektur der Kraftstoffmasse wieder erhöht, wodurch der Wirkungsgrad wieder reduziert wird usw.

Es entsteht somit ein Oszillieren des LDA-Moments, des Sollmoments, des luftmassenabhängigen Korrekturwerts und infolgedessen auch der Kraftstoffmasse. Dieser Effekt tritt umso stärker auf, je steiler der Übergang vom Wert 0 auf den Wert 1 beim Gewichtungsfaktor stattfindet, d. h. je enger die zu diesen Werten gehörigen Sollmomenten-Stützstellen der Gewichtungskurve beieinander liegen.

Die beschriebene Instabilität kann in gleicher Weise durch die Korrektur der Kraftstoffmasse in Abhängigkeit einer Spritzbeginn-Korrektur ausgelöst werden.

Die Instabilität soll durch die Erfindung verhindert werden. Ausgestaltungen der Erfindung sind in den Figuren 6 und 7 dargestellt.

Das vorgestellte Verfahren zeichnet sich dadurch aus, dass die Korrektur der Kraftstoffmasse von der Berechnung des LDA-Moments dynamisch entkoppelt wird.

Figur 6 zeigt, wie dies bei der Korrektur der Kraftstoffmasse in Abhängigkeit des Luftmassenverhältnisses umgesetzt werden kann. Gleiche Komponenten wie in Figur 5 sind mit gleichen Bezugszeichen versehen:
- Durch Filterung des Korrekturwerts, z. B. mit Hilfe eines PT₁-Filters 230.
- Indem an Stelle des Sollmoments 212 in Figur 5 der Drehzahlregler-I-Anteil 234 als Eingangsgröße 236 der Gewichtungskurve 210 verwendet wird.
- Indem der Korrekturwert gefiltert wird und zusätzlich an Stelle des Sollmoments der Drehzahlregler-I-Anteil als Eingangsgröße der Gewichtungskurve verwendet wird.

Figur 7 zeigt eine weitere Ausgestaltung der Erfindung. Es sind Bezugszeichen wie in Figur 2 vergeben und es wird auf die Ausführungen zu Figur 2 verwiesen. Zusätzlich ist ein PT1-Filter 75 vorgesehen. Es erfolgt daher eine Filterung des Wirkungsgrads, z. B. durch ein PT₁-Filter.

Durch die Filterung werden die Korrekturen der Kraftstoffmasse zeitlich verzögert. Dies stellt in der Praxis kein Problem dar, da die Korrekturen vor allem statisch benötigt und auch ermittelt werden. Dies bedeutet, dass eine Korrektur der Kraftstoffmasse in Abhängigkeit des Luftmassenverhältnisses insbesondere dann erfolgen muss, wenn sich die Luftmasse z. B. durch Änderung des atmosphärischen Luftdrucks ändert.

Eine weitere Ausgestaltung der Erfindung ist durch die Auslegung der Gewichtungskurve der Kraftstoffmassen-Korrektur charakterisiert. Hat diese einen konstanten Wert, z. B. den Wert 1, oder einen flachen Verlauf, so wird ebenfalls eine Stabilisierung der LDA-Begrenzung erreicht.

Figur 9 zeigt einen Programmablaufplan für die Berechnung des LDA-Sollmoments entsprechend Figur 7. Zunächst wird im Schritt S1 die Motor-Istdrehzahl berechnet. Anschließend wird im Schritt S2 das Sollmoment berechnet. In Schritt S3 wird die korrigierte Norm-Kraftstoffmasse ermittelt. Aus der Ladelufttemperatur, dem Ladeluftdruck und dem Zylindervolumen wird im Schritt S4 die Luftmasse berechnet. Damit kann im Schritt S5 aus dem LDA-Kennfeld die LDA-Kraftstoffmasse ermittelt werden.

In Schritt S6 wird nun der Wirkungsgrad aus dem Sollmoment und der korrigierten Norm-Kraftstoffmasse berechnet. Im Schritt S7 wird der Wirkungsgrad mit Hilfe eines PT₁-Filters gefiltert. Der gefilterte Wirkungsgrad wird in Schritt S8 mit der LDA-Kraftstoffmasse multipliziert.

Das Ergebnis von Schritt S8 ist schließlich das LDA-Sollmoment. Im Folgenden wird wieder mit Schritt S1 fortgefahren.

## Patentansprüche

1. Verfahren zum Betreiben einer Brennkraftmaschine, bei dem ein Sollmoment aus einer den Leistungswunsch repräsentierenden Eingangsgröße berechnet wird, wobei das Sollmoment durch eine ladedruckabhängige Begrenzung begrenzt wird, wobei
eine Korrektur der Kraftstoffmasse von der Berechnung der ladedruckabhängigen Begrenzung dynamisch entkoppelt wird.

2. Verfahren nach Anspruch 1, bei dem ein Verzögerungsglied zur dynamischen Entkopplung verwendet wird.

3. Verfahren nach Anspruch 1 oder 2, bei dem ein Filter zur dynamischen Entkopplung verwendet wird.

4. Verfahren nach einem der Ansprüche 1 bis 3, bei dem anstelle eines Sollmoments ein Drehzahlregler-I-Anteil als Eingangsgröße einer Gewichtungskurve verwendet wird.

5. Verfahren nach einem der Ansprüche 1 bis 4, bei dem eine Gewichtungskurve mit einem flachen oder konstanten Verlauf vorgegeben wird.

6. Verfahren nach einem der Ansprüche 1 bis 5, bei dem zur Stabilisierung eines Drehzahlregelkreises eine Berechnung eines Wirkungsgrads von der Berechnung des LDA-Begrenzungsmoments dynamisch entkoppelt wird.

7. Anordnung zum Betreiben einer Brennkraftmaschine zur Durchführung eines Verfahrens nach einem der Ansprüche 1 bis 6 die dazu ausgelegt ist, ein Sollmoment aus einer den Leistungswunsch repräsentierenden Eingangsgröße zu berechnen, wobei das Sollmoment durch eine ladedruckabhängige Begrenzung begrenzt wird, und
eine Korrektur der Kraftstoffmasse von der Berechnung der ladedruckabhängigen Begrenzung dynamisch zu entkoppeln.

8. Anordnung nach Anspruch 7, die zur dynamischen Entkopplung ein Filter umfasst.

## Claims

1. Method for operating an internal combustion engine, in which a setpoint torque is calculated from an input variable which represents the power request, wherein the setpoint torque is limited by a charge-pressure-dependent limitation, wherein
a correction of the fuel mass is dynamically decoupled from the calculation of the charge-pressure-dependent limitation.

2. Method according to Claim 1, in which a delay element is used for the dynamic decoupling.

3. Method according to Claim 1 or 2, in which a filter is used for the dynamic decoupling.

4. Method according to one of Claims 1 to 3, in which, instead of a setpoint torque, a rotational-speed controller I component is used as the input variable of a weighting curve.

5. Method according to one of Claims 1 to 4, in which a weighting curve is predefined with a flat or constant profile.

6. Method according to one of Claims 1 to 5, in which, in order to stabilize a rotational-speed control loop, a calculation of an efficiency level is dynamically decoupled from the calculation of the CPD limiting torque.

7. Arrangement for operating an internal combustion engine for carrying out a method according to one of Claims 1 to 6 which is configured to calculate a setpoint torque from an input variable which represents the power request, wherein the setpoint is limited by a charge-pressure-dependent limitation, and
a correction of the fuel mass to be dynamically decoupled from the calculation of the charge-pressure-dependent limitation.

8. Arrangement according to Claim 7, which comprises a filter for the dynamic decoupling.

## Revendications

1. Procédé pour faire fonctionner un moteur à combustion interne, dans lequel un couple de consigne est calculé à partir d'une grandeur d'entrée représentant la puissance souhaitée, le couple de consigne étant limité par une limitation dépendant de la pression de charge,
une correction de la masse de carburant étant désaccouplée de manière dynamique du calcul de la limitation dépendant de la pression de charge.

2. Procédé selon la revendication 1, dans lequel un organe de temporisation est utilisé pour le désaccouplement dynamique.

3. Procédé selon la revendication 1 ou 2, dans lequel un filtre est utilisé pour le désaccouplement dynamique.

4. Procédé selon l'une quelconque des revendications 1 à 3, dans lequel, au lieu d'un couple de consigne, on utilise une partie intégrative I d'un régulateur de régime en tant que grandeur d'entrée d'une courbe de pondération.

5. Procédé selon l'une quelconque des revendications 1 à 4, dans lequel une courbe de pondération avec une allure plate ou constante est prédéfinie.

6. Procédé selon l'une quelconque des revendications 1 à 5, dans lequel pour la stabilisation d'un circuit de régulation de régime, un calcul d'un rendement est désaccouplé de manière dynamique du calcul du couple de limitation LDA (dépendant de la pression de charge).

7. Agencement pour faire fonctionner un moteur à combustion interne, pour la mise en oeuvre d'un procédé selon l'une quelconque des revendications 1 à 6, qui est conçu pour calculer un couple de consigne à partir d'une grandeur d'entrée représentant la puissance souhaitée, le couple de consigne étant limité par une limitation dépendant de la pression de charge, et
pour désaccoupler de manière dynamique une correction de la masse de carburant du calcul de la limitation dépendant de la pression de charge.

8. Agencement selon la revendication 7, qui comprend un filtre pour le désaccouplement dynamique.
